# DEMANDE DE BREVET EUROPEEN

(11) **EP 1 990 072 A1**
(43) Date de publication de la demande: **12.11.2008**
(21) Numéro de dépôt: 07107688.9
(22) Date de dépôt: 08.05.2007
(51) Int. Cl.: A62B 35/04, E04G 21/32

(54) **Chariot d'ancrage mobile pour ligne de vie**

(71) Demandeur: Fallprotec S.A., 7303 Steinsel (LU)
(72) Inventeur: Timmermans, Francis, 7303, STEINSEL (LU)
(74) Mandataire: Ocvirk, Philippe

(57) **Abrégé**

Un Chariot pour support d'assurage rigide comprend un corps de chariot (12) ; des moyens (16) aptes à assurer le guidage du chariot de manière solidaire sur un support d'assurage rigide (14) ; et un moyen de blocage automatique du chariot sur le support d'assurage rigide lors d'une chute d'un utilisateur. Le moyen de blocage comprend un levier d'actionnement (20) monté au moyen d'une liaison à au moins deux degrés de liberté, apte à être relié à un utilisateur de sorte à provoquer le blocage du chariot lors d'une chute.

## Description

### Domaine Technique

La présente invention concerne généralement le domaine des équipements de protection individuelle contre les chutes de hauteur, et plus spécifiquement les chariots d'ancrage pour supports d'assurage rigides.

### Etat de la technique

Les systèmes d'antichute mobile incluant un support d'assurage rigide, plus communément appelés « lignes de vie », sont utilisés couramment depuis une quinzaine d'années. Installés à demeure ou de manière temporaire sur des immeubles ou autres structures nécessitant l'intervention de personnel de maintenance en hauteur, les systèmes de lignes de vie sont conçus pour protéger ce personnel contre les chutes tout en leur permettant une grande mobilité.

Un tel système comprend typiquement un support d'assurage rigide (rail ou autre profilé métallique) et un chariot d'ancrage mobile et solidaire du support d'assurage rigide. L'utilisateur est relié au chariot qui possède une fonction de blocage automatique et des moyens de guidage le long du support d'assurage rigide. Le chariot se déplace le long du support d'assurage, accompagnant le déplacement de l'utilisateur sans exiger d'intervention de celui-ci, et se bloque automatiquement sur le support d'assurage lorsqu'une chute se produit.

Le document EP-A2-1 253 280 décrit par exemple un tel système de ligne de vie. Le support d'assurage rigide est un élément profilé vertical faisant office de rail et l'antichute mobile est constitué par un chariot coulissant le long du rail vertical. Le chariot comprend un corps à roulettes pour son déplacement le long du rail, ainsi qu'une came de freinage montée pivotante autour d'un axe avec un ressort de rappel. La came comprend à son extrémité extérieure un point d'ancrage, et à l'extrémité opposée une griffe apte à pivoter et à frotter contre le plat du rail pour bloquer ainsi le chariot. La griffe est dans un matériau plus dur que le matériau du rail, si bien que celle-ci pénètre dans le métal plus tendre par effet de levier et bloque ainsi le chariot lorsqu'une force vers le bas est brusquement appliquée sur le point d'ancrage.

Bien qu'un tel chariot soit largement utilisé, il présente des inconvénients dans certaines circonstances, et notamment lorsqu'il est utilisé sur des lignes de vies installées sur des constructions modernes. En effet, le moyen de blocage emploie une came pivotante, ce qui requiert une orientation préalable du chariot sur le rail, et permet un freinage efficace uniquement lorsque, lors d'une chute, la force est appliquée dans l'axe du rail, vers le bas. On comprendra donc que lorsqu'un utilisateur a gravi un pan ascendant d'une toiture et souhaite redescendre sur le pan opposé (donc descendant), il est nécessaire, au sommet, de réorienter le chariot sur le rail ou sur un autre rail, afin qu'il puisse bloquer dans le sens de la chute. On notera encore qu'avec un chariot de ce type, l'efficacité du freinage est réduite lorsque l'utilisateur fait une chute latérale par rapport au rail (hors de l'axe dur rail).

### Objet de l'invention

L'objet de la présente invention est de proposer un chariot amélioré pour un tel support d'assurage rigide, qui ne comprend pas les désavantages mentionnés ci-dessus.

Conformément à l'invention, cet objectif est atteint par un chariot selon la revendication 1.

### Description générale de l'invention

Selon l'invention, un chariot d'ancrage mobile (ou antichute mobile) pour un support d'assurage rigide tel qu'un rail comprend un corps de chariot et des moyens aptes à assurer le guidage du chariot de manière solidaire sur un support d'assurage rigide. Un moyen de blocage automatique permet le blocage du chariot sur le support d'assurage rigide lors d'une chute d'un utilisateur.

Selon un aspect important de l'invention, le moyen de blocage comprend un levier d'actionnement monté au moyen d'une liaison à au moins deux degrés de liberté, auquel est relié l'utilisateur, en utilisation, de sorte à provoquer le blocage du chariot lors d'une chute. De préférence, le levier d'actionnement est monté pivotant au moyen d'une liaison rotule (trois degrés de liberté).

Un tel montage du levier lui confère une possibilité d'actionnement lors de chutes dans l'axe du rail, mais également hors de l'axe, et permet donc un freinage efficace dans une pluralité de directions, et pas uniquement dans l'axe du rail vers le bas.

Dans la pratique, l'extrémité du levier est de préférence montée de sorte qu'elle soit accessible depuis la face supérieure du chariot (opposée au rail). Le levier est avantageusement associé à un organe de freinage du moyen de blocage de sorte que l'actionnement (déplacement) du levier causé par une force s'appliquant sur ce dernier en raison d'une chute, provoque un freinage et blocage du chariot sur le rail au moyen de l'organe de freinage.

Selon une variante, le moyen de blocage comprend une cavité dans le corps de chariot ouverte, en utilisation, vers le support d'assurage. Le levier d'actionnement est reçu dans une tête de freinage logée dans la cavité du corps de chariot, la tête et la cavité définissant une liaison rotule. Le moyen de blocage est conçu de sorte que la tête de freinage peut être pivotée, par le levier d'actionnement, d'une position de repos dans une position de blocage dans laquelle elle provoque le freinage du chariot. De préférence, la tête de freinage est prévue pour un freinage par frottement et « effet de coin », si bien qu'une telle position de blocage est obtenue en pivotant la tête de freinage, engendrée par le pivotement du levier, d'un angle suffisant en dehors de la position de repos, pour engager la tête de freinage contre le support d'assurage rigide.

De préférence, un moyen d'utilisation est prévu pour immobiliser le chariot lorsque le levier est en position de repos. A cet effet, le levier d'actionnement comprend une tige traversant axialement la tête de freinage et munie à son extrémité intérieure, c.-à-.d. côté support rigide, d'un tampon polymère, des moyens élastiques étant prévus pour, en utilisation, contraindre élastiquement le tampon en direction du support. D'autres moyens d'exercer un léger frottement sur le support d'assurage pourront toutefois être imaginés par l'homme du métier, pas nécessairement associés au levier.

Typiquement, le levier est muni à son extrémité accessible d'un point d'ancrage pour un utilisateur ou une autre charge à assurer.

Les moyens de guidage solidaire du chariot peuvent être des galets creux aptes à s'engager sur des portions de guidage du support d'assurage.

On appréciera donc que la présente invention propose un chariot amélioré, qui permet un freinage efficace lorsqu'une chute se produit dans différentes directions. L'invention repose globalement sur l'utilisation d'un levier à au moins deux degrés de libertés, qui coopère avec un organe de freinage commandé de préférence de la même manière et avec la même intensité par le levier quelle que soit la direction dans laquelle il est actionné.

Comme discuté ci-avant, l'organe de freinage peut être du type à effets de coin. On peut toutefois envisager d'autres types de freinage/blocage, par exemple l'organe de freinage peut être du type à cliquet rétractable qui, lors d'une chute est mis en saillie suite à l'actionnement du levier et assure un blocage en venant en appui sur des encoches de blocage prévues sur le support d'assurage.

Selon un autre aspect, la présente invention concerne également un système de ligne de vie comprenant le chariot défini ci-dessus associé à un rail. Un tel rail peut être typiquement un profilé métallique muni d'un plat.

De préférence, le profilé est creux et fixé à la structure qu'il doit équiper au moyen d'une pièce de fixation, le profilé ayant une ouverture longitudinale vers la structure ; et la pièce de fixation comprend une extrémité de fixation à la structure et une autre extrémité insérée dans le profilé et ayant une forme correspondant substantiellement au profil intérieur du profilé.

### Description des dessins

D'autres particularités et caractéristiques de l'invention ressortiront de la description détaillée d'un mode de réalisation avantageux présenté ci-dessous, à titre d'illustration, en se référant aux dessins annexés. Ceux-ci montrent:
FIG.1: une vue en perspective du dessous d'un mode de réalisation préféré du chariot selon l'invention ;
FIG.2: une vue en coupe partielle du chariot de la Fig.1 en position de repos, guidé sur un rail incliné ;
FIG.3: une vue en coupe partielle du chariot de la Fig.1, en position de blocage lors d'une chute ;
FIG.4: vue du chariot sur son rail en section transversale, en position de repos.

### Description détaillée de quelques modes de réalisation préférés

Dans la variante illustrée aux Figures, le présent chariot 10 comprend un corps de chariot 12 et des moyens assurant le guidage du chariot de manière solidaire sur un support d'assurage rigide formé par un rail 14. A cet effet, le chariot 12 comprend quatre galets creux 16 qui coopèrent avec un plat 18 du rail 14 et permettent un déplacement (coulissement) guidé et solidaire du rail 14 (seul le plat 18 est représenté en tirets sur la Fig.1).

Le chariot 10 comprend également un moyen de blocage automatique du chariot sur le rail 14 lors de la chute d'un utilisateur relié au chariot 10. On appréciera que le moyen de blocage comprend un levier d'actionnement, généralement indiqué 20, s'étendant ici vers l'extérieur du côté de la face supérieure 21 du chariot, et avantageusement monté pivotant par une liaison à trois degrés de liberté, auquel est lié l'utilisateur. Cela permet d'actionner efficacement le blocage du chariot 10 lors d'une chute dans diverses directions, et pas seulement lorsque la chute se fait parallèlement au rail 14 comme c'est le cas avec les dispositif connus.

L'extrémité libre du levier 20 est de préférence pourvue d'un point ou anneau d'ancrage 22, auquel l'utilisateur s'attache par l'intermédiaire par ex. d'une longe dont l'autre extrémité est reliée à son harnais (non représentés).

Selon la présente variante, le levier 20 coopère avec une tête de freinage 24 apte à pivoter, suite à l'actionnement du levier 20, et frotter, ici par son bord (coin) inférieur 26, contre le plat 18 du rail 14 et à bloquer ainsi le chariot 10, réalisant un freinage par « effet de coin ».

Comme on le voit aux Figs. 2 et 3, la tête de freinage 24 est logée dans une cavité 28 du corps de chariot s'ouvrant dans une face inférieure 30 du corps de chariot 12 et donc vers le rail 14, la cavité 28 et la tête de freinage 24 formant une articulation type rotule (liaison sphérique, c.-à-d. ayant 3 degrés de liberté). Le levier 20 est lié à la tête de freinage 24 de sorte que c'est la liaison sphérique entre la tête de freinage 24 et la cavité 28 qui permet le pivotement à trois degrés de liberté du levier 20, et implique qu'un pivotement du levier 20 entraîne le pivotement de la tête de freinage 24. De préférence, la tête de freinage 24 a une surface extérieure qui est sphérique en partie supérieure et conique en partie basse. La cavité 28 définit un logement sphérique sur lequel pivote la partie supérieure sphérique de la tête de freinage 24, et se continue vers le rail par un dégagement conique.

Dans la présente variante la tête de freinage 24 a une forme générale en cloche ou dôme, et son bord inférieur 26 définit donc un bord ou surface de freinage annulaire qui vient en contact avec le rail. Afin de mieux mordre le plat 18 du rail 14, le bord 26 ne devrait pas trop être arrondi. Ainsi, que le levier soit incliné vers le haut, le bas ou latéralement, il est possible d'engager le bord annulaire 26 de la tête 24 contre le rail 20. Si la tête a ici une configuration de symétrie de révolution, cette caractéristique n'est pas critique pour réaliser le freinage par effet de coin, et l'homme du métier pourra envisager diverses géométries pour réaliser un tel freinage par pivotement de la tête suite à l'actionnement d'un levier associé.

De préférence, le chariot 10 comprend un moyen d'immobilisation sur le rail lorsqu'il n'y a pas de chute. Cela est réalisé dans la présente exécution par un montage spécifique du levier 20 dans la tête de freinage 24. Comme on le voit bien sur la Fig.2, le levier 20 comprend une tige 32 qui traverse axialement la tête 24 et a son extrémité, côté rail 14, équipée d'un tampon 34 en matière polymère, ayant de préférence une bonne résistance à l'abrasion tel que le polyuréthane. Ce tampon 34 est contraint élastiquement vers le rail par un ressort 36 logé dans la tête de freinage 24 et qui s'appuie sur un épaulement 38 de la tige 32.

Ainsi, dans la position de repos illustrée à la Fig.2 (aucune chute ni traction exercée par l'utilisateur), le chariot 10 est immobilisé sur le rail 14 par l'action du tampon polymère 34.

Pour déplacer le chariot 10, il suffit d'exercer sur le levier 20 une traction globalement perpendiculaire au plat 18 du rail 14 pour décoller le tampon 34 et déplacer le chariot 10 le long du rail 14. Dans le cas d'un rail vertical, l'utilisateur pourra plus simplement déplacer le chariot en plaçant sa main sous le chariot et en poussant au fur et à mesure de sa progression. Dans le cas d'un rail incliné, faisant par exemple un angle de 10 à 30° par rapport à l'horizontale, l'utilisateur pourra exercer sur le levier 20 une traction globalement perpendiculaire au rail par l'intermédiaire de la longe qui le relie à l'anneau d'ancrage 22.

On comprendra que lors d'une chute, la force exercée sur le levier 20 sera telle que celui-ci va pivoter entièrement et son bord inférieur 26 nécessairement frotter contre le plat 18 du rail 14, prenant une position de freinage telle qu'illustrée sur la Fig.3. Sur la Fig.3 la force due à la chute est exercée parallèlement au rail, tel qu'indiqué par la flèche.

Toutefois, la tête de freinage 24 ayant une symétrie de révolution et le levier ayant la capacité de pivoter tout autour de sa position de repos, il sera amené à pivoter et donc à forcer le bord 26 de la tête contre le plat 18 du rail en cas d'une chute vers le bas dans l'axe du rail, mais également latéralement produisant le même effet de freinage qu'en Fig.3, donc avec la même efficacité. La conception du présent chariot 10 évite également de modifier l'orientation du chariot en cas d'inversement de la pente du rail, car il est apte à fournir une force de freinage efficace dans toutes les directions de chute.

On pourra ajuster certains paramètres du moyen de blocage selon les besoins. Par exemple, on peut utiliser pour la tête de freinage 22 un métal plus dur que pour le rail 14, ce qui permet de mieux pénétrer dans le plat du rail. On peut également jouer sur la force du ressort 36 pour ajuster la force du frottement à vaincre pour un simple déplacement du chariot le long du rail, sans freinage. On ajustera par ailleurs l'angle de pivotement maximum du levier en contrôlant le diamètre de l'ouverture 40 dans la face supérieure 31 du corps de chariot 12, et en fonction des dimensions de la tête de freinage. Cette ouverture 40 peut constituer une butée qui limite la pénétration de la tête 24 dans le rail 14.

On notera encore la présence sur la Fig.4 d'une pièce de fixation 50 comprenant une bride de fixation 52 à une structure de support 54 (par exemple une poutre de toiture) et une portion 56 coopérant avec le rail 14 pour son maintien. La portion 56 a un profil complémentaire de l'espace intérieur du rail profilé 14. La portion 56 connecte la bride en traversant une ouverture longitudinale 58 dans le rail 14. La pièce de fixation 50 est donc mise en place en introduisant la portion 56 par l'extrémité du rail 14, puis on peut la faire glisser le long du rail 14 pour la positionner à l'endroit choisi, avant de la fixer à la structure support 54 au moyen d'une ou plusieurs vis 60 (ou autre).

## Revendications

1. Chariot pour support d'assurage rigide comprenant :
un corps de chariot (12) ;
des moyens (16) aptes à assurer le guidage du chariot de manière solidaire sur un support d'assurage rigide (14) ;
un moyen de blocage automatique du chariot sur le support d'assurage rigide lors d'une chute d'un utilisateur ;
**caractérisé en ce que**
le moyen de blocage comprend un levier d'actionnement (20) monté au moyen d'une liaison à au moins deux degrés de liberté, apte à être relié à un utilisateur de sorte à provoquer le blocage du chariot lors d'une chute.

2. Chariot selon la revendication 1, **caractérisé en ce que** le levier d'actionnement (20) est monté pivotant au moyen d'une liaison rotule.

3. Chariot selon l'une quelconque des revendications précédentes, **caractérisé en ce que** :
le moyen de blocage comprend une cavité (28) dans le corps de chariot (12) ouverte, en utilisation, vers le support d'assurage rigide (14) ;
le levier d'actionnement (20) est reçu dans une tête de freinage (24) logée dans la cavité (28) du corps de chariot (12), la tête (24) et la cavité (28) définissant une liaison rotule ;
le moyen de blocage est conçu de sorte que la tête de freinage (24) peut être pivotée, par l'actionnement du levier (20), d'une position de repos dans une position de blocage dans laquelle elle provoque le freinage du chariot (10).

4. Chariot selon la revendication 3, **caractérisé en ce qu'**une telle position de blocage est obtenue en pivotant la tête de freinage (24), respectivement le levier (20), d'un angle suffisant en dehors de la position de repos, pour engager la tête de freinage (24) contre le support d'assurage rigide (14).

5. Chariot selon la revendication 3 ou 4, **caractérisé en ce que** le levier d'actionnement (20) comprend une tige (32) traversant axialement la tête de freinage (24) et munie à son extrémité intérieure d'un tampon polymère (34), des moyens élastiques (38) étant prévus pour, en utilisation, contraindre élastiquement ledit tampon (34) en direction du support (14).

6. Chariot selon l'une quelconque des revendications précédentes, **caractérisé en ce que** le levier (20) est muni à son extrémité accessible d'un point d'ancrage (22).

7. Chariot selon l'une quelconque des revendications précédentes, **caractérisé en ce que** les moyens de guidage solidaire du chariot comprennent des galets creux (16) aptes à s'engager sur des portions de guidage (18) du support d'assurage (14).

8. Chariot selon la revendication 1 ou 2, **caractérisé en ce que** le moyen de blocage comprend un organe de freinage qui coopère avec le levier d'actionnement.

9. Chariot selon la revendication précédente, **caractérisé en ce que** l'organe de freinage est du type à griffe rétractable, l'actionnement du levier entraînant la sortie de la griffe pour s'appuyer sur le support rigide.

10. Système de ligne de vie comprenant un chariot selon l'une quelconque des revendications précédentes associé à un rail.

11. Système selon la revendication précédente, dans lequel le rail est un profilé métallique muni d'un plat.

12. Système selon la revendication précédente, dans lequel
le profilé est creux et fixé à une structure au moyen d'une pièce de fixation, le profilé ayant une ouverture longitudinale vers la structure ; et
la pièce de fixation comprend une extrémité de fixation à la structure et une autre extrémité insérée dans le profilé et ayant une forme correspondant substantiellement au profil intérieur du profilé.
